# EUROPÄISCHE PATENTSCHRIFT

(11) **EP 1 298 303 B1**
(45) Veröffentlichungstag und Bekanntmachung des Hinweises auf die Patenterteilung: **11.04.2007**
(21) Anmeldenummer: 02018418.0
(22) Anmeldetag: 16.08.2002
(51) Int. Cl.: F02D 41/06, F02D 41/38

(54) **Verfahren und Steuer- und/oder Regelgerät zum Betreiben einer Brennkraftmaschine, sowie Brennkraftmaschine**
Method and control and/or regulation device for operating an internal combustion engine, and internal combustion engine
Procédé et dispositif de commande et/ou de réglage du fonctionnement d'un moteur à combustion interne, ainsi que moteur à combustion interne

(30) Priorität: 27.09.2001 DE 10147815
(43) Veröffentlichungstag der Anmeldung: 02.04.2003
(73) Patentinhaber: ROBERT BOSCH GMBH, 70442 Stuttgart (DE)
(72) Erfinder: Roth, Andreas, 75417 Muehlacker-Lomersheim (DE)

(56) Entgegenhaltungen:
- EP-A- 0 894 965
- EP-A- 1 132 613
- WO-A-01/69067
- DE-A- 19 547 644
- DE-A- 19 937 148
- US-A- 6 145 490

## Beschreibung

### Stand der Technik

Die Erfindung betrifft zunächst ein Verfahren zum Betreiben einer Brennkraftmaschine, bei dem Kraftstoff mittels mindestens einer Kraftstoffpumpe in eine Kraftstoff-Sammelleitung gefördert wird, aus der er über mindestens eine Kraftstoff-Einspritzvorrichtung direkt in mindestens einen Brennraum der Brennkraftmaschine gelangt.

Ein solches Verfahren ist aus der EP 1 132 613 A2 bekannt. Es wird als Benzin-Direkteinspritzung bezeichnet. Bei ihm wird der Kraftstoff aus einem Kraftstoffbehälter von einer ersten Kraftstoffpumpe (Vorförderpumpe) zu einer zweiten Kraftstoffpumpe (Hochdruckpumpe) gefördert. Diese fördert den Kraftstoff in eine Kraftstoff-Sammelleitung ("Rail"), in der der Kraftstoff unter hohem Druck gespeichert ist. An die Kraftstoff-Sammelleitung sind mehrere Kraftstoff-Einspritzventile angeschlossen, die den Kraftstoff direkt in die entsprechenden Brennräume der Brennkraftmaschine einspritzen.

Durch die direkte Einspritzung des Kraftstoffs in die Brennräume kann der Kraftstoff im Brennraum geschichtet werden ("Schichtbetrieb"): Dies bedeutet, dass nur im Bereich der Zündkerze ein zündfähiges Kraftstoff-Luftgemisch vorhanden ist, wohingegen im übrigen Brennraum nur ein sehr mageres Kraftstoff-Luftgemisch oder überhaupt kein Kraftstoff vorhanden ist. Hierdurch kann der Kraftstoffverbrauch gesenkt werden. Möglich ist aber auch, den Kraftstoff so in die Brennräume einzuspritzen, dass ein homogenes Luft-Kraftstoffgemsich im Brennraum vorliegt. Eine solche Betriebsart nennt man "Homogenbetrieb". Sie wird vor allem bei hoher Last und hohen Drehzahlen gewählt. Ein Problem bei Brennkraftmaschinen mit Benzin-Direkteinspritzung ist der Start der Brennkraftmaschine: Da die Hochdruckpumpe üblicherweise mechanisch von der Brennkraftmaschine angetrieben wird und somit bei stehender Brennkraftmaschine selbst steht, wird der Druck in der Kraftstoff-Sammelleitung der Brennkraftmaschine bei deren Start bisher üblicherweise nur von der elektrisch angetriebenen Vorförderpumpe erzeugt. Dieser Druck liegt im Allgemeinen nur bei 3-6 bar. Bei einem derartig geringen Druck ist jedoch die Zerstäubung des Kraftstoffs durch die Kraftstoff-Einspritzvorrichtung relativ schlecht. Um dies zu kompensieren, wird bisher eine gewisse Menge an Kraftstoff beim Start der Brennkraftmaschine zusätzlich eingespritzt, um ein zündfähiges Gemisch im Brennraum der Brennkraftmaschine zu erhalten. Diese zusätzliche Kraftstoffmasse führt jedoch zu einem Kraftstoff-Mehrverbrauch und verschlechtert die Emissionseigenschaften der Brennkraftmaschine.

Die DE 195 47 644 A1 offenbart ein Verfahren zur Steuerung der Kraftstoffzumessung in einer Brennkraftmaschine, bei dem die einzuspritzende Kraftstoffmenge von einem Kraftstoffdruck abhängt.

Die vorliegende Erfindung hat die Aufgabe, ein Verfahren der eingangs genannten Art so weiterzubilden, dass beim Start der Brennkraftmaschine weniger Kraftstoff verbraucht wird und die Emissionseigenschaften der Kraftmaschine besser werden.

Diese Aufgabe wird durch ein Verfahren mit den Merkmalen des Anspruchs 1 gelöst. Weitere Lösungen sind in den neben- und untergeordneten Patenansprüchen angegeben.

### Vorteile der Erfindung

Das erfindungsgemäße Verfahren führt vor allem dann zu einer besonders hohen Kraftstoffeinsparung, wenn die Brennkraftmaschine im Schichtbetrieb gestartet werden soll. In einem solchen Schichtbetrieb erfolgt die Einspritzung zumindest auch während des Verdichtungstaktes.

Dabei wird bei dem erfindungsgemäßen Verfahren die beim Start einzuspritzende Kraftstoffmasse zumindest indirekt vom aktuellen Druck in der Kraftstoff-Sammelleitung abhängig gemacht. Hierdurch kann berücksichtigt werden, dass in manchen Startsituationen der Druck in der Krafstoff-Sammelleitung höher ist als der von der Vorförderpumpe erzeugbare Kraftstoffdruck. Eine solche Situation kann zum Beispiel bei einem Wiederanlassen der Brennkraftmaschine nach einem kurzzeitigen Ausschalten vorliegen, wenn die Zeit zwischen dem Ausschalten der Brennkraftmaschine und dem Wiederanlassen so kurz ist, dass der Druck in der Kraftstoff-Sammelleitung noch nicht vollständig abgesunken ist. Möglich ist aber auch, dass sich während des Anlassvorgangs ein Druck in der Kraftstoff-Sammelleitung aufbaut, welcher höher liegt als der von der Vorförderpumpe erzeugbare Druck.

In all diesen Situationen wird der Kraftstoff von der Kraftstoff-Einspritzvorrichtung besser zerstäubt als in jenen Situationen, in denen nur der von der Vorförderpumpe erzeugbare Druck in der Kraftstoff-Sammelleitung vorliegt. Dies bedeutet, dass der Kraftstoff zündwilliger ist und somit die Kraftstoffmasse verringert werden kann. Dem wird durch das erfindungsgemäße Verfahren Rechnung getragen.

Somit wird es durch das erfindungsgemäße Verfahren ermöglicht, in vielen Situationen beim Starten der Brennkraftmaschine den Kraftstoffverbrauch zu senken und das Emissionsverhalten zu verbessern.

Vorteilhafte Weiterbildungen der Erfindung sind in Unteransprüchen angegeben.

In einer ersten Weiterbildung wird vorgeschlagen, dass die beim Start der Brennkraftmaschine bei einer Einspritzung von der Kraftstoff-Einspritzvorrichtung in den Brennraum einzuspritzende Kraftstoffmasse dadurch gebildet wird, dass eine Norm-Kraftstoffmasse bestimmt wird, die beim Start bei einem bestimmten Druck in der Kraftstoff-Sammelleitung in den Brennraum einzuspritzen ist, und diese Norm-Kraftstoffmasse mit einem Wichtungsfaktor multipliziert wird, der dann, wenn der Druck in der Kraftstoff-Sammelleitung gleich dem bestimmten Druck ist, den Wert 1 hat, und bei einer Abweichung des Drucks von dem bestimmten Druck einen Wert ungleich 1 annimmt.

Dieses erfindungsgemäße Verfahren ist softwaretechnisch leicht zu realisieren. Dabei sei darauf hingewiesen, dass es sich bei der Norm-Kraftstoffmasse keineswegs um eine Konstante handelt, sondern um eine Kraftstoffmasse, welche beispielsweise von anderen Parametern, wie der Temperatur der Brennkraftmaschine, abhängen kann. Wenn die Norm-Kraftstoffmasse beispielsweise auf den minimalen Druck in der Kraftstoff-Sammelleitung bezogen ist - bei diesem Druck handelt es sich vorzugsweise um den von der Vorförderpumpe erzeugbaren Druck - dann nimmt der Wichtungsfaktor bei größer werdendem Druck in der Kraftstoff-Sammelleitung einen Wert kleiner 1 an.

Dabei wird analog zu dem oben Gesagten vorgeschlagen, dass die beim Start der Brennkraftmaschine bei einer Einspritzung der Kraftstoff-Einspritzvorrichtung in den Brennraum einzuspritzende Kraftstoffmasse dadurch gebildet wird, dass eine Norm-Kraftstoffmasse bestimmt wird, die beim Start bei einer bestimmten Druckdifferenz zwischen Brennraum und Kraftstoff-Sammelleitung in den Brennraum einzuspritzen ist, und diese Norm-Kraftstoffmasse mit einem Wichtungsfaktor multipliziert wird, der dann, wenn die Druckdifferenz zwischen Brennraum und Kraftstoff-Sammelleitung gleich der bestimmten Druckdifferenz ist, den Wert 1 hat, und der bei einer Abweichung der Druckdifferenz von der bestimmten Druckdifferenz einen Wert ungleich 1 annimmt.

Bei der Verwendung eines Wichtungsfaktors zur Bestimmung der beim Start einzuspritzenden Kraftstoffmasse ist es vorteilhaft, wenn der Wichtungsfaktor mittels einer Kennlinie bestimmt wird, die mit dem Druck in der Kraftstoff-Sammelleitung oder der Druckdifferenz zwischen Brennraum und Kraftstoff-Sammelleitung adressiert wird. Eine solche Kennlinie ist einfach zu programmieren und ermöglicht die Bestimmung des Wichtungsfaktors mit hoher Genauigkeit.

Für das erfindungsgemäße Verfahren wird auch vorgeschlagen, dass die Öffnungsdauer der Kraftstoff-Einspritzuvorrichtung bei einer Einspritzung beim Start der Brennkraftmaschine von der bei einer Einspritzung in den Brennraum einzuspritzenden Kraftstoffmasse und von der Druckdifferenz zwischen Brennraum und Kraftstoff-Sammelleitung abhängt. Hierdurch kann die beim Start der Brennkraftmaschine einzuspritzende Kraftstoffmasse mit besonders hoher Genauigkeit entsprechend den zum Startzeitpunkt vorliegenden Betriebsbedingungen der Brennkraftmaschine eingespritzt werden.

In vorteilhafter Ausgestaltung des erfindungsgemäßen Verfahrens wird auch vorgeschlagen, dass nur dann, wenn in der Kraftstoff-Sammelleitung ein Druck von mindestens 20 bar, insbesondere mindestens ungefähr 50 bar, herrscht, Kraftstoff von der Kraftstoff-Einspritzvorrichtung in den Brennraum der Brennkraftmaschine eingespritzt wird. Hierdurch wird der Druckaufbau in der Kraftstoff-Sammelleitung während des Startvorgangs der Brennkraftmaschine beschleunigt, da zunächst nur Kraftstoff in die Kraftstoff-Sammelleitung gefördert, jedoch kein Kraftstoff aus der Kraftstoff-Sammelleitung abgeführt wird. Ferner wird sichergestellt, dass bei einem Druck in der Kraftstoff-Sammelleitung, welcher keine ausreichende Zerstäubung des Kraftstoffs im Brennraum ermöglicht, keine Einspritzung erfolgt. Hierdurch wird der Kraftstoffverbrauch der Brennkraftmaschine nochmals reduziert und das Emisionsverhalten während des Starts der Brennkraftmaschine nochmals verbessert.

Durch eine "Notfallschaltung" kann sichergestellt werden, dass dann, wenn der gewünschte Druck auch nach einer bestimmten Zeit nicht erreicht werden kann, eine Einspritzung bei geringem Druck und entsprechend erhöhter Kraftstoffmenge erfolgt.

Dabei wird besonders bevorzugt, wenn mindestens eine Kraftstoffpumpe wenigstens zum Starten der Brennkraftmaschine wenigstens mittelbar elektrisch angetrieben wird. Wird der Druck in der Kraftstoff-Sammelleitung ausschließlich durch eine elektrisch angetriebene Kraftstoffpumpe oder durch mehrere elektrisch angetriebene Kraftstoffpumpen erzeugt, kann bereits während des Startvorgangs der Brennkraftmaschine ein für die Zerstäubung ausreichend hoher Druck auf einfache Art und Weise erzeugt werden.

Möglich ist aber auch, dass mindestens eine Kraftstoffpumpe mechanisch von der Brennkraftmaschine angetrieben und beim Starten der Brennkraftmaschine ein elektrischer Anlasser betätigt wird. Der elektrische Anlasser wirkt somit mittelbar als elektrischer Antrieb der Kraftstoffpumpe. Somit muss beim Starten der Brennkraftmaschine zunächst der Anlasser eine bestimmte Zeit betätigt werden, um den Druck in der Kraftstoff-Sammelleitung aufzubauen. Erst wenn der Druck ein bestimmtes Niveau erreicht hat, erfolgt eine Einspritzung des Kraftstoffs durch die Kraftstoff-Einspritzvorrichtungen und dessen Zündung im Brennraum. Dieses Verfahren ist auch bei einigen bekannten Brennkraftmaschinen ohne zusätzliche Komponenten zu realisieren. Die erfindungsgemäßen Vorteile können somit ohne Zusatzkosten erzielt werden.

Die Erfindung betrifft auch ein Computerprogramm, ein Speichermedium, sowie ein Steuer-/oder Regelgerät zum Betreiben einer Brennkraftmaschine.

### Zeichnung

Nachfolgend werden besonders bevorzugte Ausführungsbeispiele der Erfindung unter Bezugnahme auf die beiliegende Zeichnung im Detail erläutert. In der Zeichnung zeigen:
- Figur 1: eine schematische Darstellung einer Brennkraftmaschine mit Benzin-Direkteinspritzung;

- Figur 2: ein Ablaufdiagramm, welches ein Verfahren zum Starten der Brennkraftmaschine von Figur 1 darstellt;
- Figur 3: ein Ablaufdiagramm, welches ein erstes Ausführungsbeispiel eines Verfahrens zur Bestimmung der beim Start der Brennkraftmaschine einzuspritzenden Kraftstoffmasse und der Einspritzzeit darstellt; und
- Figur 4: ein Diagramm ähnlich Figur 3 eines zweiten Ausführungsbeispiels eines Verfahrens zur
Bestimmung der beim Start einzuspritzenden Kraftstoffmasse und der Einspritzzeit.

### Beschreibung des Ausführungsbeispiels

In Figur 1 trägt eine Brennkraftmaschine insgesamt das Bezugszeichen 10. Sie umfasst einen Kraftstoffbehälter 12, aus dem eine elektrisch angetriebene Vorförderpumpe 14 den Kraftstoff in eine Niederdruck-Kraftstoffleitung 16 fördert. Die Niederdruck-Kraftstoffleitung 16 führt zu einer mechanisch von einer Nockenwelle (nicht dargestellt) der Brennkraftmaschine angetriebenen Hochdruck-Kraftstoffpumpe 18. Diese fördert den Kraftstoff in eine Kraftstoff-Sammelleitung 20, in der der Kraftstoff im Normalbetrieb unter hohem Druck gespeichert ist.

An die Kraftstoff-Sammelleitung 20 sind mehrere Kraftstoff-Einspritzvorrichtungen 22 angeschlossen. Bei diesen handelt es sich um Injektoren, welche direkt am Motorblock der Brennkraftmaschine 10 befestigt sind. Sie spritzen den Kraftstoff direkt in Brennräume 24 ein. Gestartet wird die Brennkraftmaschine 10 durch die Betätigung eines elektrischen Anlassers 26, welcher mechanisch mit einer Kurbelwelle 28 der Brennkraftmaschine 10 verbunden ist.

Die von der Hochdruck-Kraftstoffpumpe 18 in die Kraftstoff-Sammelleitung 20 geförderte Kraftstoffmenge wird durch ein Mengensteuerventil 30 eingestellt. Dieses kann einen Arbeitsraum (nicht dargestellt) der Hochdruck-Kraftstoffpumpe 18 während eines Fördertaktes zeitweise mit der Niederdruck-Kraftstoffleitung 16 verbinden. Der Druck in der Kraftstoff-Sammelleitung 20 wird von einem Drucksensor 32 erfasst. Im Normalbetrieb wird der Druck in der Kraftstoff-Sammelleitung 20 über den Drucksensor 32 und das Mengensteuerventil 30 im Sinne einer geschlossenen Regelstrecke auf einem bestimmten Wert gehalten. Hierzu sind das Mengensteuerventil 30 und der Drucksensor 32 mit einem Steuer- und Regelgerät 34 verbunden.

Die Drehzahl der Kurbelwelle 28 wird von einem Drehzahlsensor 36 abgegriffen, welcher ebenfalls entsprechende Signale an das Steuer- und Regelgerät 34 liefert. Auch ein Temperatursensor 38, welcher die Temperatur der Brennkraftmaschine 10 abgreift, ist an das Steuer- und Regelgerät 34 angeschlossen. Schließlich erhält das Steuer- und Regelgerät 34 auch noch Signale von einem Starterschalter 40. Bei einer Betätigung des Starterschalters 40 wird der elektrische Anlasser 26 vom Steuer- und Regelgerät 34 entsprechend angesteuert, um die Brennkraftmaschine 10 zu starten. Die Kraftstoff-Einspritzvorrichtungen 22 werden vom Steuer- und Regelgerät 34 angesteuert. (In Figur 1 ist aus Gründen der Übersichtlichkeit nur die Verbindung einer Krafstoff-Einspritzung 22 mit dem Steuer- und Regelgerät 34 dargestellt).

Der Startvorgang der in Figur 1 dargestellten Brennkraftmaschine 10 wird nun anhand des in Figur 2 gezeigten Ablaufdiagramms erläutert (das dargestellte Verfahren ist als Computerprogramm im Steuer- und Regelgerät 34 gespeichert):

Nach einem Startblock 42 wird in einem Block 44 abgefragt, ob der Starterschalter 40 betätigt wurde. Wenn die Antwort im Block 44 ja ist, wird im Block 46 der Anlasser 26 vom Steuer- und Regelgerät 34 so angesteuert, dass er die Kurbelwelle 28 in Drehung versetzt. Aufgrund der Drehung der Kurbelwelle 28 wird auch die Nockenwelle der Brennkraftmaschine 10 in Drehung versetzt, an die wiederum die Hochdruck-Kraftstoffpumpe 18 angeschlossen ist. Durch eine Betätigung des elektrischen Anlassers 46 wird somit mittelbar auch die Hochdruck-Kraftstoffpumpe 18 in Drehung versetzt.

Im Block 46 wird auch die elektrische Kraftstoffpumpe 14 eingeschaltet. Aufgrund des Betriebs der elektrischen Kraftstoffpumpe 14 und der Hochdruck-Kraftstoffpumpe 18 baut sich in der Kraftstoff-Sammelleitung 20 ein gewisser Kraftstoffdruck auf. Dies wird noch dadurch beschleunigt, dass zunächst von den Kraftstoff-Einspritzvorrichtungen 22 kein Kraftstoff in die Brennräume 24 eingespritzt wird. In einem Block 48 wird geprüft, ob der Druck in der Kraftstoff-Sammelleitung 20 einen Druck von 50 bar erreicht bzw. diesen überschritten hat. Die entsprechenden Signale erhält das Steuer- und Regelgerät 34 vom Drucksensor 32.

Wenn die Antwort im Block 48 ja ist, werden im Block 50 die Kraftstoff-Einspritzvorrichtungen 22 so angesteuert, dass diese nun Kraftstoff in die Brennräume 24 einspritzen. Auch die Zündung (nicht dargestellt in Figur 1) wird nun eingeschaltet. Der eigentliche Start der Brennkraftmaschine 10 erfolgt also bei einem Kraftstoffdruck in der Kraftstoff-Sammelleitung 20 von mindestens 50 bar. Während des Startvorgangs steigt aufgrund der sich nun schneller drehenden Kurbelwelle 28 der Druck in der Kraftstoff-Sammelleitung 20 weiter an.

Im Block 52 wird geprüft, ob der Startvorgang der Brennkraftmaschine 10 abgeschlossen werden kann. Die entsprechenden Signale werden vom Drehzahlsensor 36 dem Steuer- und Regelgerät 34 bereitgestellt. Ein Kriterium für das Ende des Startvorgangs kann beispielsweise sein, dass die Drehzahl der Brennkraftmaschinen 10 einen bestimmten Wert erreicht bzw. überschreitet. Nach dem Starten der Brennkraftmaschine wir im Block 54 der Anlasser ausgeschaltet. Das Verfahren endet im Endblock 56.

In einem nicht dargestellten Ausführungsbeispiel wird auch die Zeit überwacht, innerhalb der sich der Druck in der Kraftstoff-Sammelleitung aufbaut. Erreicht der Druck beispielsweise wegen einer schwachen Batterie und entsprechend niedriger Anlasserdrehzahl innerhalb eines bestimmten Zeitraums nicht den an sich vorgegebenen Mindestwert, erfolgen dennoch Einspritzungen durch die Injektoren mit entsprechend erhöhter Kraftstoffmasse.

Für die Durchführung des Verfahrensblockes 50 in Figur 2 (Einspritzung von Kraftstoff in die Brennräume 24) muss die Einspritzzeit der Kraftstoff-Einspritzvorrichtungen 22 festgelegt werden. Unter der Einspritzzeit wird der Zeitraum verstanden, während der die Kraftstoff-Einspritzvorrichtungen 22 während des Einspritztaktes des jeweiligen Brennraums 24 geöffnet sind.

Eine Möglichkeit zur Bestimmung der Einspritzzeit ist in Figur 3 dargestellt: Danach wird in einem Block 58 eine Norm-Kraftstoffmasse mns für den Startvorgang berechnet. Diese Kraftstoffmasse mns ist beispielsweise abhängig von der Temperatur tmot der Brennkraftmaschine 10, welche vom Temperatursensor 38 bereitgestellt wird. Bei kalter Brennkraftmaschine 10 muss insgesamt mehr Kraftstoff eingespritzt werden als bei warmer Brennkraftmaschine. Bei der "Norm-Kraftstoffmasse" handelt es sich um jene Kraftstoffmasse, welche bei einem bestimmten minimalen Kraftstoffdruck (3 bis 6 bar) eingespritzt werden müsste.

Wie im Zusammenhang mit Figur 2 erläutert wurde, ist der Kraftstoffdruck in der Kraftstoff-Sammelleitung 20 während des Startvorgangs der Brennkraftmaschine 10 nicht konstant. Da bei hohem Druck in der Kraftstoff-Sammelleitung 20 der Kraftstoff von den Kraftstoff-Einspritzungen 22 im entsprechenden Brennraum 24 jedoch besser zerstäubt wird, so dass für eine erfolgreiche Zündung des Kraftstoffs weniger Kraftstoff eingespritzt werden kann, wird im Block 60 mittels einer Kennlinie ein Wichtungsfaktor wf aus dem vom Drucksensor 32 erfassten Druck pr in der Kraftstoff-Sammelleitung 20 gebildet.

Die Kennlinie ist dabei so ausgelegt, dass dann, wenn der Druck pr in der Kraftstoff-Sammelleitung 20 in etwa dem von der elektrischen Kraftstoffpumpe 14 erzeugbaren Druck entspricht (ungefähr 3-6 bar), der Wichtungsfaktor wf den Wert 1 hat. Bei einem Druck pr in der Kraftstoff-Sammelleitung 20, welcher höher ist als dieser Minimaldruck, wird der Wichtungsfaktor wf kleiner als 1. Der Wichtungsfaktor wf wird in 62 mit der im Block 58 berechneten Norm-Kraftstoffmasse mns multipliziert.

In einem Block 64 wird aus dem Signal des Drehzahlsensors 36 die Position des ZOT des Kolbens (nicht dargestellt) des entsprechenden Brennraums 24 bestimmt. "ZOT" bedeutet eine Winkelstellung vor dem oberen Totpunkt Zündung. Die Kolbenposition eines Brennraums 24 kann vom Drehzahlsensor 36 erfasst werden, da er so ausgebildet ist, dass er auch die Winkelposition der Kurbelwelle 28 erfassen kann. Aus der Position des Kolbens eines Brennraums 24 kann dann ebenfalls im Block 64 der im Brennraum 24 herrschende aktuelle Druck pb ermittelt werden.

In 66 wird die Differenz zwischen dem Druck pr in der Kraftstoff-Sammelleitung 20 und dem Druck pb im Brennraum 24 gebildet. Diese Druckdifferenz dprpb wird ebenso wie die in 62 bestimmte und gegebenenfalls durch den Wichtungsfaktor wf reduzierte Kraftstoffmasse ms einem Block 68 zugeführt, in dem, beispielsweise durch ein Kennfeld, die Einspritzzeit ti der Kraftstoff-Einspritzvorrichtung 22 des entsprechenden Brennraums 24 bestimmt wird.

Alternativ zu dem in Figur 3 dargestellten Verfahren kann die Einspritzzeit ti auch nach dem in Figur 4 dargestellten Verfahren ermittelt werden. In Figur tragen solche Blöcke, welche äquivalente Funktionen zu den Blöcken von Figur 3 aufweisen, die gleichen Bezugszeichen. Sie sind nicht nochmals im Detail erläutert.

Das in Figur 4 dargestellte Verfahren wird vorzugsweise dann eingesetzt, wenn die Brennkraftmaschine 10 im "Schichtbetrieb" gestartet werden soll. In diesem Fall werden bessere Ergebnisse erzielt, wenn für die Ermittlung des Wichtungsfaktors wf im Block 60 als Eingangsgröße nicht der Druck pr in der Kraftstoff-Sammelleitung 20, sondern die Druckdifferenz dprpb verwendet wird, welche in 66 ermittelt wird.

## Patentansprüche

1. Verfahren zum Betreiben einer Brennkraftmaschine (10), bei dem Kraftstoff mittels mindestens einer Kraftstoffpumpe (14, 18) in eine Kraftstoff-Sammelleitung (20) gefördert wird, aus der er über mindestens eine Kraftstoff-Einspritzvorrichtung (22) direkt in mindestens einen Brennraum (24) der Brennkraftmaschine (10) gelangt, **dadurch gekennzeichnet, dass** die beim Start der Brennkraftmaschine (10) bei einer Einspritzung (50) von der Kraftstoff-Einspritzvorrichtung (22) in den Brennraum (24) einzuspritzende Kraftstoffmasse (ms) von einer Druckdifferenz (dprpb) zwischen dem Druck (pb) im Brennraum (24) und dem Druck (pr) in der Kraftstoff-Sammelleitung (20) abhängt.

2. Verfahren nach Anspruch 1, **dadurch gekennzeichnet, dass** die beim Start der Brennkraftmaschine (10) bei einer Einspritzung (50) von der Kraftstoff-Einspritzvorrichtung (22) in den Brennraum (24) einzuspritzende Kraftstoffmasse (ms) **dadurch** gebildet wird, dass eine Norm-Kraftstoffmasse (mns) bestimmt wird, die beim Start bei einem bestimmten Druck in der Kraftstoff-Sammelleitung (20) in den Brennraum (24) einzuspritzen ist, und diese Norm-Kraftstoffmasse (mns) mit einem Wichtungsfaktor (wf) multipliziert wird (62), der dann, wenn der Druck (pr) in der Kraftstoff-Sammelleitung (20) gleich dem bestimmten Druck ist, den Wert 1 hat, und der bei einer Abweichung des Drucks (pr) in der Kraftstoff-Sammelleitung (20) von dem bestimmten Druck einen Wert ungleich 1 annimmt.

3. Verfahren nach einem der Ansperuch 1 oder 2, dass die beim Start der Brennkraftmaschine (10) bei einer Einspritzung (50) von der Kraftstoff-Einspritzvorrichtung (22) in den Brennraum (24) einzuspritzende Kraftstoffmasse (ms) **dadurch** gebildet wird, dass eine Norm-Kraftstoffmasse (mns) bestimmt wird, die beim Start bei einer bestimmten Druckdifferenz zwischen Brennraum (24) und Kraftstoff-Sammelleitung (20) in den Brennraum (24) einzuspritzen ist, und diese Norm-Kraftstoffmasse (mns) mit einem Wichtungsfaktor (wf) multipliziert wird, der dann, wenn die Druckdifferenz (dpbpr) zwischen Brennraum (24) und Kraftstoff-Sammelleitung (20) gleich der bestimmten Druckdifferenz ist, den Wert 1 hat, und der bei einer Abweichung der Druckdifferenz (dpbpr) von der bestimmten Druckdifferenz einen Wert ungleich 1 annimmt.

4. Verfahren nach einem der Ansprüche 2 oder 3, **dadurch gekennzeichnet, dass** der Wichtungsfaktor (wf) mittels einer Kennlinie (60) bestimmt wird, die mit dem Druck (pr) in der Kraftstoff-Sammelleitung (20) oder der Druckdifferenz (dpbpr) zwischen Brennraum (24) und Kraftstoff-Sammelleitung (20) adressiert wird.

5. Verfahren nach einem der vorhergehenden Ansprüche, **dadurch gekennzeichnet, dass** die Öffnungsdauer (ti) der Kraftstoff-Einspritzvorrichtung (22) bei einer Einspritzung (50) beim Start der Brennkraftmaschine (10) von der bei einer Einspritzung (50) in den Brennraum (24) einzuspritzenden Kraftstoffmasse (ms) und von der Druckdifferenz (dpbpr) zwischen Brennraum (24) und Kraftstoff-Sammelleitung (20) abhängt.

6. Verfahren nach einem der vorhergehenden Ansprüche, **dadurch gekennzeichnet, dass** nur dann, wenn in der Kraftstoff-Sammelleitung (20) ein Druck (pr) von mindestens 20 bar, insbesondere mindestens ungefähr 50 bar, herrscht, Kraftstoff von der Kraftstoff-Einspritzvorrichtung (22) in den Brennraum (24) der Brennkraftmaschine (10) eingespritzt wird.

7. Verfahren nach Anspruch 6, **dadurch gekennzeichnet, dass** mindestens eine Kraftstoffpumpe (14, 18) wenigstens zum Starten der Brennkraftmaschine (10) wenigstens mittelbar elektrisch angetrieben wird.

8. Verfahren nach Anspruch 7, **dadurch gekennzeichnet, dass** mindestens eine Kraftstoffpumpe (18) mechanisch von der Brennkraftmaschine (10) angetrieben und beim Starten der Brennkraftmaschine (10) ein elektrischer Anlasser (26) betätigt wird (46).

9. Computerprogramm, **dadurch gekennzeichnet, dass** es zur Anwendung in einem Verfahren nach einem der vorhergehenden Ansprüche programmiert ist.

10. Speichermedium für ein Steuer- und/oder Regelgerät zum Betreiben einer Brennkraftmaschine, , **dadurch gekennzeichnet, dass** auf ihm ein Computerprogramm zur Anwendung in einem Verfahren der Ansprüche 1 bis 8 abgespeichert ist.

11. Steuer- und/oder Regelgerät (34) zum Betreiben einer Brennkraftmaschine (10), **dadurch gekennzeichnet, dass** es zur Anwendung in einem Verfahren nach einem der Ansprüche 1 bis 8 programmiert ist.

## Claims

1. Method for operating an internal combustion engine (10), in which method fuel is fed by means of at least one fuel pump (14, 18) into a fuel collecting line (20) from which said fuel passes directly via at least one fuel injection device (22) into at least one combustion chamber (24) of the internal combustion engine (10), **characterized in that** the fuel mass (ms) to be injected into the combustion chamber (24) by the fuel injection device (22) in an injection (50) as the internal combustion engine (10) is started is dependent on a pressure difference (dprpb) between the pressure (pb) in the combustion chamber (24) and the pressure (pr) in the fuel collecting line (20).

2. Method according to Claim 1, **characterized in that** the fuel mass (ms) to be injected into the combustion chamber (24) by the fuel injection device (22) in an injection (50) as the internal combustion engine (10) is started is formed by virtue of a standard fuel mass (mns), which is to be injected into the combustion chamber (24) when there is a defined pressure in the fuel collecting line (20) as the internal combustion engine is started, being determined, and said standard fuel mass (mns) being multiplied (62) by a weighting factor (wf), which has the value 1 when the pressure (pr) in the fuel collecting line (20) is equal to the defined pressure, and assumes a value not equal to 1 when the pressure (pr) in the fuel collecting line (20) deviates from the defined pressure.

3. Method according to one of Claims 1 or 2,
**characterized in that** the fuel mass (ms) to be injected into the combustion chamber (24) by the fuel injection device (22) in an injection (50) as the internal combustion engine (10) is started is formed by virtue of a standard fuel mass (mns), which is to be injected into the combustion chamber (24) when there is a defined pressure difference between the combustion chamber (24) and the fuel collecting line (20) as the internal combustion engine is started, being determined, and said standard fuel mass (mns) being multiplied by a weighting factor (wf), which has the value 1 when the pressure difference (dpbpr) between the combustion chamber (24) and the fuel collecting line (20) is equal to the defined pressure difference, and assumes a value not equal to 1 when the pressure difference (dpbpr) deviates from the defined pressure difference.

4. Method according to one of Claims 2 or 3,
**characterized in that** the weighting factor (wf) is determined by means of a characteristic curve (60) which is addressed using the pressure (pr) in the fuel collecting line (20) or the pressure difference (dpbpr) between the combustion chamber (24) and the fuel collecting line (20).

5. Method according to one of the preceding claims, **characterized in that** the opening duration (ti) of the fuel injection device (22) in an injection (50) as the internal combustion engine (10) is started is dependent on the fuel mass (ms) to be injected into the combustion chamber (24) in an injection (50) and on the pressure difference (dpbpr) between the combustion chamber (24) and the fuel collecting line (20).

6. Method according to one of the preceding claims, **characterized in that** fuel is injected by the fuel injection device (22) into the combustion chamber (24) of the internal combustion engine (10) only when there is a prevailing pressure (pr) of at least 20 bar, in particular at least approximately 50 bar, in the fuel collecting line (20).

7. Method according to Claim 6, **characterized in that** at least one fuel pump (14, 18) is driven electrically at least indirectly at least for starting the internal combustion engine (10).

8. Method according to Claim 7, **characterized in that** at least one fuel pump (18) is driven mechanically by the internal combustion engine (10), and an electric starter (26) is actuated (46) as the internal combustion engine (10) is started.

9. Computer program, **characterized in that** it is programmed for use in a method according to one of the preceding claims.

10. Storage medium for an open-loop and/or closed-loop control unit for operating an internal combustion engine, **characterized in that** said storage medium has stored on it a computer program for use in a method of claims 1 to 8.

11. Open-loop and/or closed-loop control unit (34) for operating an internal combustion engine (10), **characterized in that** it is programmed for use in a method according to one of Claims 1 to 8.

## Revendications

1. Procédé de gestion d'un moteur à combustion interne (10), selon lequel du carburant refoulé au moyen d'au moins une pompe à carburant (14, 18) dans une rampe de carburant (20) arrive par au moins un dispositif d'injection de carburant (22), directement dans au moins une chambre de combustion (24) du moteur à combustion interne,
**caractérisé en ce que**
la masse de carburant (ms) à injecter au démarrage du moteur à combustion interne (10) lors d'une injection (50) par le dispositif d'injection de carburant (22) dans la chambre de combustion (24) dépend d'une différence de pression (dprpb) entre la pression (pb) dans la chambre de combustion (24) et la pression (pr) dans la rampe de carburant (20).

2. Procédé selon la revendication 1,
**caractérisé en ce que**
la masse de carburant (ms) à injecter au démarrage du moteur à combustion interne (10) lors d'une injection (50) par le dispositif d'injection de carburant (22) dans la chambre de combustion (24) est formée en déterminant une masse de carburant normalisée (mns) qui, au démarrage, doit être injectée dans la chambre de combustion (24) sous une pression déterminée dans la rampe de carburant (20), et en multipliant (62) cette masse de carburant normalisée (mns) par un facteur de pondération (wf) qui a la valeur 1 si la pression (pr) dans la rampe de carburant (20) est égale à la pression déterminée, et qui prend une autre valeur que 1 si la valeur (pr) dans la rampe de carburant (20) diffère de la pression déterminée.

3. Procédé selon l'une quelconque des revendications 1 ou 2,
**caractérisé en ce que**
la masse de carburant (ms) à injecter au démarrage du moteur à combustion interne (10) lors d'une injection (50) par le dispositif d'injection de carburant (22) dans la chambre de combustion (24) est formée en déterminant une masse de carburant normalisée (mns) qui, au démarrage, doit être injectée dans la chambre de combustion (24) avec une différence de pression déterminée entre la chambre de combustion (24) et la rampe de carburant (20), et en multipliant cette masse de carburant normalisée (mns) par un facteur de pondération (wf) qui a la valeur 1 si la différence de pression (dpbpr) entre la chambre de combustion (24) et la rampe de carburant (20) est égale à la différence de pression déterminée, et qui prend une autre valeur que 1 si la différence de pression (dpbpr) diffère de la différence de pression déterminée.

4. Procédé selon l'une quelconque des revendications 2 ou 3,
**caractérisé en ce que**
le facteur de pondération (wf) est déterminé au moyen d'une ligne caractéristique (60) qui est adressée avec la pression (pr) dans la rampe de carburant (20) ou avec la différence de pression (dpbpr) entre la chambre de combustion (24) et la rampe de carburant (20).

5. Procédé selon l'une quelconque des revendications précédentes,
**caractérisé en ce que**
la durée d'ouverture (ti) du dispositif d'injection de carburant (22) lors d'une injection (50) au démarrage du moteur à combustion interne (10) dépend de la masse de carburant (ms) à injecter lors d'une injection (50) dans la chambre de combustion (24) et de la différence de pression (dpbpr) entre la chambre de combustion (24) et la rampe de carburant (20).

6. Procédé selon l'une quelconque des revendications précédentes,
**caractérisé en ce que**
le dispositif d'injection de carburant (22) n'injecte du carburant dans la chambre de combustion (24) du moteur à combustion interne (10) que si une pression (pr) d'au moins 20 bars, en particulier d'au moins 50 bars environ, règne dans la rampe de carburant (20).

7. Procédé selon la revendication 6,
**caractérisé en ce qu'**
au moins une pompe à carburant (14, 18) est entraînée électriquement au moins de façon indirecte, au moins pour démarrer le moteur à combustion interne (10).

8. Procédé selon la revendication 7,
**caractérisé en ce qu'**
au moins une pompe à carburant (18) est entraînée mécaniquement par le moteur à combustion interne (10), et au démarrage du moteur à combustion interne (10) un démarreur électrique (26) est actionné (46).

9. Programme informatique,
**caractérisé en ce qu'**
il est programmé pour appliquer un procédé selon l'une quelconque des revendications précédentes.

10. Support d'enregistrement pour un appareil de commande et/ou de régulation pour faire fonctionner un moteur à combustion interne,
**caractérisé en ce qu'**
il contient un programme informatique destiné à appliquer un procédé des revendications 1 à 8.

11. Appareil de commande et/ou de régulation (34) pour faire fonctionner un moteur à combustion interne (10),
**caractérisé en ce qu'**
il est programmé pour appliquer un procédé selon l'une quelconque des revendications 1 à 8.
